# EUROPÄISCHE PATENTSCHRIFT

(11) **EP 2 869 928 B1**
(45) Veröffentlichungstag und Bekanntmachung des Hinweises auf die Patenterteilung: **18.03.2026**
(21) Anmeldenummer: 13753531.6
(22) Anmeldetag: 05.07.2013
(51) Int. Cl.: B02C 17/16, B02C 23/20, B02C 17/18

(54) **VERFAHREN ZUM BETRIEB EINER RÜHRWERKSKUGELMÜHLE SOWIE RÜHRWERKSKUGELMÜHLE DAFÜR**
METHOD FOR OPERATING A STIRRING BALL MILL AND A STIRRING BALL MILL THEREFOR
PROCÉDÉ DE FONCTIONNEMENT D'UN BROYEUR À BILLES À AGITATEUR ET UN BROYEUR À BILLES À AGITATEUR ASSOCIÉ

(30) Priorität: 05.07.2012 DE 102012013279
(43) Veröffentlichungstag der Anmeldung: 13.05.2015
(73) Patentinhaber: NETZSCH Trockenmahltechnik GmbH, 63457 Hanau (DE); DynaSystems GmbH, 78337 Öhningen (DE)
(72) Erfinder: NIED, Roland, 86486 Bonstetten (DE)
(74) Vertreter: Reichert & Lindner Partnerschaft Patentanwälte
(86) Internationale Anmeldenummer: PCT/DE2013/000360
(87) Internationale Veröffentlichungsnummer: WO 2014/005570

(56) Entgegenhaltungen:
- EP-A2- 2 189 221
- DE-A1- 10 064 828
- DE-A1- 19 830 960
- DE-A1- 4 202 101

## Beschreibung

Die vorliegende Erfindung betrifft ein Verfahren zum Betrieb einer Rührwerkskugelmühle nach dem Oberbegriff des Anspruchs 1 sowie eine Rührwerkskugelmühle zur Durchführung des Verfahrens.

Rührwerkskugelmühlen, die auch als Attritoren bezeichnet werden, sind mit vertikal oder horizontal angeordneter Rührwelle bekannt.

Im nassen Betrieb entsprechender aus der Praxis bekannter Rührwerkskugelmühlen wird eine fließfähige Mahlgutsuspension insbesondere kontinuierlich mittels einer Pumpe von einem Produkteinlauf auf der Eintragsseite eines Mahlraumes in einem Gehäuse der Rührwerkskugelmühle zu einem Produktauslauf auf der Austragsseite des Mahlraumes gefördert.

Die sich im Mahlraum drehende Rührwelle eines Mahl- oder Rührwerkes, das auch Rührelemente, wie z.B. Stäbe oder Scheiben, enthalten oder nur ein glattwandiger Rührkörper sein kann, leitet Energie in eine Mahlkörperfüllung (nicht gezeigt) im Mahlraum ein. An den Kontaktstellen der durch die Drehung der Rührwelle bewegten Mahlkörper erfolgt die Beanspruchung und damit Zerkleinerung des Mahlgutes, insbesondere durch Prall- und Scherkräfte. Üblich ist ein Feststoffgehalt von 30 % bis 60 % in der Suspension. Dies entspricht einer Beladung von 300 kg bis 600 kg Mahlgut pro m³ Flüssigkeit, wie insbesondere Wasser.

Vor dem Produktauslauf ist ein Trennsystem, insbesondere bestehend aus einem rotierenden äußeren Korb und einem statischen zylinderförmigen Sieb in dessen Inneren, angeordnet. In dem Trennsystem erfolgt die Trennung von in der Mühle verbleibenden Mahlkörpern und der Suspension mit gemahlenem Mahlgut, das so die Rührwerkskugelmühle verlässt.

Prinzipiell kann eine derartige Mühle auch trocken betrieben werden, wie aus der Praxis bekannt ist. Um vor allem im Hinblick auf die Partikelkonzentration ähnliche Verhältnisse im Mahlraum zu gewährleisten, kann mit dem Mahlgut jedoch nur ein sehr geringer Gasvolumenstrom (statt einer Flüssigkeit im nassen Betrieb) zugeführt werden, der für den Produkttransport vom Produkteinlauf bis durch den Produktauslauf hindurch alleine nicht ausreicht. Ursache ist die um etwa einen Faktor 1000 geringere Dichte von Gasen im Vergleich zu Flüssigkeiten.

Im Mahlraum selbst führt dies üblicherweise zu keinen Problemen, da die Bewegung von Rührwelle und Mahlkörpern auch das Mahlgut "mitnimmt". Problematisch wird hingegen der Produktaustrag im Bereich des Trennsystems. An dieser Stelle kommt es zu Anbackungen und Ansätzen des Mahlgutes. Diese Anbackungen und Ansätze wachsen "von hinten" in den Mahlraum hinein. Dadurch brechen der Mahlgutaustrag und damit der Durchsatz der trocken betriebenen Rührwerkskugelmühle zusammen. Dies führt letztlich zu dem Nachteil, dass dann ein kontinuierlicher Betrieb nicht mehr möglich ist.

Als allgemeine Hintergrundtechnologie enthält eine Rührwerksmühle gemäß der DE 44 32 200 C1 einen einen Mahlraum umschließenden Mahlbehälter, ein konzentrisch zur Mittel-Längs-Achse des Mahlbehälters in diesem drehbar angeordnetes Rührwerk, einen mit dem Rührwerk gekoppelten Antriebsmotor, eine aus dem Mahlraum herausführenden Mahlgut-Mahlhilfskörper-Abführleitung, eine von der Rührwerksmühle gesonderte, an die eine Abführleitung (23) angeschlossene Mahlgut-Mahlhilfskörper-Trenneinrichtung, eine mit der Trenneinrichtung und einer Mahlgut-Zuführleitung einerseits und mit dem Mahlraum andererseits verbundene Mahlgut-Zuführ- und Mahlhilfskörper-Rückführleitung und eine Mahlgut-Pumpe in die Mahlgut-Zuführleitung. Dabei weist die Trenneinrichtung ein Gehäuse auf, in dem ein unabhängig vom Drehantrieb des Rührwerks drehantreibbarer, die Mahlhilfskörper vom Mahlgut abzentrifugierender und in die Mahlgut-Zuführ- und Mahlhilfskörper-Rückführleitung fördernder Rotor angeordnet ist. Der Mahlbehälter, die Mahlgut-Mahlhilfskörper-Abführleitung, die Trenneinrichtung und die Mahlgut-Zuführ- und Mahlhilfskörper-Rückführleitung bilden ein abgeschlossenes System. Nur die in der Mahlgut-Zuführleitung angeordnete Mahlgut-Pumpe dient als Fördereinrichtung für Mahlgut und Mahlhilfskörper in der Mahlgut-Zuführ- und Mahlhilfskörper-Rückführleitung.

Ähnlich offenbart die WO 2012/055388 A2 als allgemeiner Stand der Technik eine Rührwerkskugelmühle zum Vermahlen trockener oder nicht trockener Substanzen mit einem Mahlbehälter, der zumindest teilweise mit Mahlhilfskörpern gefüllt ist, einem Einlass und einem Auslass für das zu vermahlende Material bzw. Mahlgut, einem in einem Auslassbereich angeordneten Sieb, einer durch das Zentrum des Mahlbehälter verlaufenden Rührwelle und mehreren an der Rührwelle angeordneten Mahlelementen. Dabei ist einem Einlassbereich ein erster Käfig und dem Auslassbereich ein zweiter Käfig zugeordnet. Dem Einlassbereich ist ein Fluideinlass zugeordnet. Im Zentrum des Siebes ist eine Reinigungsvorrichtung angeordnet.

Die DE 10 2007 054 885 A1 betrifft ein Verfahren zur Fraktionierung einer Dispersion oxidischer Nanopartikel. Dabei ist ein nasses Mahlverfahren unter Einsatz einer Membran-Querstromfiltration beschrieben, wobei eine Überströmung der Membran mit der Dispersion durch angetriebene rotierende Teile erzeugt wird.

Die US 5 967 432 A betrifft ganz explizit gerade Mühlen, die nicht mit Kugeln als Mahlkörper arbeiten, bei denen vielmehr das Material durch Kollision und Reibung untereinander und bezüglich der Innenoberfläche der Mahlkammer zerkleinert wird. Technische Merkmale im Zusammenhang mit der Verwendung von Mahlkörpern sind dieser Druckschrift grundsätzlich nicht zu entnehmen.

In der US 2 595 117 A ist ein Mahlverfahren in einer vertikalen Mühle mit Mahlkörpern mit einem kontinuierlichen Austrag von Mahlkörpern und Mahlgut am oberen Ende sowie einer externen Trennvorrichtung offenbart. In der Trennvorrichtung werden "bei weitem übergroße Materialstücke" und Mahlkörper durch einen aufwärts gerichteten Luftstrahl aussortiert werden, um in die Mühle zurückgeführt zu werden.

Aus der DE 42 02 101 A1 ist ein Verfahren zum Behandeln von trockenem bis feuchtem Material bekannt, wobei das Material durch ein bewegtes Haufwerk aus Mahlkörpern unter Schwerkraftwirkung hindurchgeführt wird. Das durch das Mahlkörperhaufwerk hindurchgeführte Material unterliegt während seines Durchganges beispielsweise einer Zerkleinerung. Diesem zerkleinerten Material wird kurz vor seinem Austritt aus dem Haufwerk bzw. Zerkleinerungsprozess ein Fluid zugesetzt und es wird damit vermischt. Vorrichtungsmäßig offenbart diese Druckschrift eine Turmreibmühle mit zylindrischem, vertikalachsigem Mahlbehälter, in dessen Inneren sich ein Schneckenrührer und Mahlkörper befinden. Eine Materialaufgabe ist im oberen Bereich und ein Materialaustrag ist im Boden des Mahlbehälters angeordnet. Dicht über dem Materialaustrag sind in der Wand des Mahlbehälters Düsen radial angeordnet und in Richtung Materialaustrag geneigt. Die Achsen der Düsen schneiden sich auf der Achse des Mahlbehälters. Mittels den Düsen soll kurz vor und/oder während des Produktaustrittes ein Fluid zugesetzt werden. Damit wird eine Bewegungsrichtung des Fluides in Richtung des Materialtransportes erhalten. Im Gegensatz dazu beansprucht unser Verfahren eine Bewegung des Fluides in einer von der Transportrichtung des Mahlgutes abweichenden Richtung.

Die EP 2 189 221 A2 offenbart eine Rührwerkskugelmühle mit einem eine Rührwelle umgebenden Mahlbehälter der mit einem Produkteinlass und einem Produktauslass versehen ist, wobei die innerhalb des Mahlbehälters (12) befindlichen Mahlhilfskörper durch die Rotation der Rührwelle aktiviert und von einer Trenn- und/oder Vorklassiereinrichtung im Mahlraum zurückgehalten werden. Zur optimalen Energie- und Raumausnutzung ist dem Mahlraum eine Vorzerkleinerungseinrichtung vorgeschaltet. Die Vorzerkleinerungseinrichtung weist entweder einen statischen oder dynamischen Spaltschutz auf.

Der aus der DE 100 64 828 A1 bekannte radial vom Rührwerk beabstandete Mahlbehälter begrenzt mit der Rührwelle einen ringzylindrischen Mahlraum, in dem sich eine Trennvorrichtung befindet, die aus mehreren Rohrsieben besteht, die Teil eines rotierenden Käfigs sind. Die Siebe werden zwischen Grundplatte und Ringscheibe des Käfigs eingelegt.

In der DE 198 30 960 A1 ist offenbart, dass in einer Betriebsstellung der Trennvorrichtung ein zumindest teilweise unelastischer Abstandshalter die Siebelemente in einem ersten Abstand hält, so dass sich eine minimale Siebspaltweite einstellt, die der Betriebsweite entspricht, und in der Reinigungsstellung nehmen die Elemente eine Stellung ein, in der ihr relativer Abstand größer ist als der erste. Die Elemente sind länglich, verlaufen etwa parallel zueinander und bilden zusammen ein planparalleles Sieb.

Die vorliegende Erfindung hat und erreicht das Ziel, den trockenen Betrieb von Rührwerkskugelmühlen zu verbessern und insbesondere Anbackungen und Ansätze von Mahlgut am Trennsystem, oder anders ausgedrückt eine Verstopfung des Trennsystems, vor dem Produktauslauf zumindest weitgehend zu verhindern.

Dieses Ziel wird mit einem Verfahren zum Betrieb einer Rührwerksmühle nach dem Anspruch 1 erreicht.

Das erfindungsgemäße Verfahren zum trockenen Betrieb einer Rührwerkskugelmühle mit einem Mühlengehäuse, das einen Mahlraum umschließt, in dem eine drehbare Rührwelle horizontal zwischen einer Eintragsseite und einer Austragsseite verläuft und in dem sich Mahlkörper befinden, wobei
- auf der Eintragsseite durch einen Produkteinlauf zu mahlendes Mahlgut in den Mahlraum zugeführt wird,
- das zu mahlende Mahlgut von der Eintragsseite längs der Rührwelle in einer Transportrichtung parallel zur Axialrichtung der Rührwelle zur Austragsseite transportiert und dabei durch die Mahlkörper gemahlen wird,
- gemahlenes Mahlgut auf der Austragsseite aus dem Mahlraum austritt, indem es bezüglich der Transportrichtung radial durch ein Trennsystem hindurch geht, das die Mahlkörper abhält, und
- das gemahlene Mahlgut danach die Rührwerkskugelmühle durch einen dem Trennsystem nachgeschalteten Produktauslauf verlässt,
ist dadurch gekennzeichnet, dass ein Austragsgas auf der Austragsseite im Bereich des Trennsystems zumindest teilweise entgegen der Transportrichtung in den Mahlraum geleitet wird, zusammen mit gemahlenem Mahlgut bezüglich der Transportrichtung radial durch das Trennsystem hindurch geht und so den Mahlraum zusammen mit gemahlenem Mahlgut durch das Trennsystem und weiter durch den Produktauslauf verlässt.

D.h., dass das Austragsgas erst unmittelbar im Vorfeld des Trennsystems zugeführt wird. Das Austragsgas bewirkt einerseits in diesem Bereich eine Beschleunigung des gemahlenen Mahlgutes zum Trennsystem hin, wodurch ein Absetzen von gemahlenem Mahlgut auf der Oberfläche des Trennsystems verhindert oder zumindest verringert wird, und andererseits ein Abblasen der Oberfläche des Trennsystems, wodurch geringe Mengen von dort verbliebenem gemahlenen Mahlgut weggeblasen werden. Eine Verstopfung des Trennsystems wird dadurch wirksam verhindert.

Eine weitere vorzugsweise Ausgestaltung besteht darin, dass zusätzlich zu dem zu mahlenden Mahlgut auf der Eintragsseite der Rührwerksmühle ein Gasvolumenstrom in den Mahlraum eingebracht wird, und dass der Gasvolumenstrom zum Transport des zu mahlenden Mahlgutes beiträgt, dass der Gasvolumenstrom nur 5 % bis 20 %, vorzugsweise 5 % bis 10 % der gesamten Gasmenge ausmacht, die die Rührwerksmühle durch das Trennsystem und den Produktauslauf verlässt, und dass die Zuführung von Austragsgas so gewählt wird, dass die Beladung des gesamten die Rührwerksmühle durch das Trennsystem und den Produktauslauf verlassenden Gases mit ausgetragenem Mahlgut etwa 0,3 kg/m³ bis 0,7 kg/m³ beträgt.

Weiterhin kann mit Vorzug vorgesehen sein, dass die Beladung des gesamten die Rührwerksmühle durch das Trennsystem und den Produktauslauf verlassenden Gases mit ausgetragenem Mahlgut etwa 0,4 kg/m³ bis 0,6 kg/m³ beträgt.

Es ist ferner bevorzugt, dass ein Windsichter In-Line mit dem die Rührwerksmühle durch das Trennsystem und den Produktauslauf verlassenden Gas-Mahlgut-Gemisch beaufschlagt wird.

Die Erfindung schafft ferner eine Rührwerkskugelmühle zur Durchführung des vorerläuterten Verfahrens, wobei das Trennsystem einen statischen Sieb mit einer freien Lochfläche hat, die so gewählt ist, dass die Durchtrittsgeschwindigkeit des die Rührwerksmühle durch das Trennsystem und den Produktauslauf verlassenden Gases etwa 10 m/s bis 30 m/s, bevorzugt 15 m/s bis 25 m/s beträgt.

Dabei ist ferner auf der Austragsseite ein Mühlenboden vorhanden, der Austragsgas-Eintrittsbohrungen zum Eintritt des Austragsgases in den Mahlraum aufweist, und sind diese Austragsgas-Eintrittsbohrungen mit einem Sieb abgedeckt.

Es ist ferner dabei vorgesehen, dass die Austragsgas-Eintrittsbohrungen zum Eintritt des Austragsgases in den Mahlraum so angeordnet und/oder ausgerichtet sind, dass Austragsgas zumindest teilweise, vorzugsweise im Wesentlichen entgegen der Transportrichtung in den Mahlraum eingebracht wird.

Eine weitere vorzugsweise Ausgestaltung besteht darin, dass die Austragsgas-Eintrittsbohrungen über ein spiralförmiges Austragsgas-Verteilergehäuse mit einer gemeinsamen Austragsgas-Ansaugleitung versorgt werden.

Weitere bevorzugte und/oder vorteilhafte Ausgestaltungen der Erfindung und ihrer einzelnen Aspekte ergeben sich aus Kombinationen der abhängigen Ansprüche sowie aus den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einer schematischen Schnittansicht ein Ausführungsbeispiel einer Rührwerkskugelmühle veranschaulicht, und
- Fig. 2: in einer schematischen vergrößerten teilweisen Schnittansicht der Rührwerkskugelmühle aus der Fig. 1 weitere Einzelheiten verdeutlicht.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In den Fig. 1 und 2 ist exemplarisch eine zum trockenen Betrieb ausgelegte Rührwerkskugelmühle 1 im Längsschnitt bzw. als vergrößerter Teil davon gezeigt. Die Rührwerkskugelmühle 1 enthält ein Mühlengehäuse 2, das einen insbesondere zylindrischen Mahlraum 3 umschließt. In dem Mahlraum 3 ist eine Rührwelle 4 horizontal zwischen einer Eintragsseite 5 und einer Austragsseite 6 des Mühlengehäuses 2 drehbar angeordnet. Ferner befinden sich in dem Mahlraum 3 Mahlkörper M, die zumeist aus Stahl, Glas oder verschleißfesten keramischen Materialien bestehen, worauf die vorliegende Erfindung aber nicht beschränkt ist, und von denen der Übersichtlichkeit halber nur einige exemplarisch in der Fig. 1 gezeigt sind.

Die sich im Mahlraum 3 im Betrieb der Rührwerkskugelmühle 1 drehende Rührwelle 4 ist Bestandteil allgemein eines Mahl- oder Rührwerkes, das allgemein bekannt ist und das auch Rührelemente 4', wie z.B. Stäbe oder Scheiben, enthalten oder nur ein glattwandiger Rührkörper sein kann. Auf Einzelheiten von Mahl- oder Rührwerken wird hier nicht weiter eingegangen, da die vorliegende Erfindung unabhängig von jedweden entsprechenden Bauweisen ist. Durch die Drehung der Rührwelle 4 wird Energie in die Mahlkörperfüllung im Mahlraum 3 eingeleitet. Üblicherweise, aber nicht beschränkend, ist das neben dem Mahl- oder Rührwerk freie Volumen des Mahlraumes 3 **z.B.** zu 70 % bis 90 % mit Mahlkörpern M gefüllt.

Auf der Eintragsseite 5 befindet sich ein Produkteinlauf 5', durch den zu mahlendes Mahlgut 7 in den Mahlraum 3 zugeführt wird. Das zu mahlende Mahlgut 7 ist in der Fig. 1 durch kleine Quadrate symbolisiert, die nur stellenweise exemplarisch angegeben sind, um die Übersichtlichkeit der zeichnerischen Darstellung zu erhalten.

Zusätzlich zu dem zu mahlenden Mahlgut 7 wird auf der Eintragsseite 5 der Rührwerksmühle 1 in den Mahlraum 3 ein geringer Gasvolumenstrom 10 (in den Fig. 1 und 2 mit Pfeilen mit lang strichpunktierten Linien dargestellt) eingebracht, der zum Transport des zu mahlenden Mahlgutes 7 in einer Transportrichtung T parallel zur Axialrichtung A der Rührwelle 4 beiträgt, alleine aber nicht ausreicht. Hauptsächlich durch die sich im Betrieb der Rührwerkskugelmühle 1 drehende Rührwelle 4 wird das zu mahlende Mahlgut 7 von der Eintragsseite 5 längs der Rührwelle 4 in der Transportrichtung T parallel zur Axialrichtung A der Rührwelle 4 zur Austragsseite 6 transportiert und dabei durch die Mahlkörper M gemahlen.

Gemahlenes Mahlgut 7' tritt dann auf der Austragsseite 6 aus dem Mahlraum 3 aus, indem es bezüglich der Transportrichtung T radial durch ein Trennsystem 8 hindurch geht, das die Mahlkörper M abhält, d.h. im Mahlraum 3 zurückhält. Danach verlässt das gemahlene Mahlgut 7' die Rührwerkskugelmühle 1 durch einen dem Trennsystem 8 nachgeschalteten Produktauslauf 6'. Das zu gemahlene Mahlgut 7' ist in den Fig. 1 und 2 durch kleine Dreiecke symbolisiert, die nur stellenweise exemplarisch angegeben sind, um die Übersichtlichkeit der zeichnerischen Darstellung zu erhalten.

Das Trennsystem 8 enthält in üblicher Weise einen mit der Rührwelle mitrotierenden Korb 18, der im Wesentlichen die Mahlkörper M im Mahlraum 3 zurückhält, und einen innerhalb des Korbes 18 angeordneten zylindrischen statischen Sieb 12 als weitere Barriere. An diesem statischen Sieb tritt das beim aus der Praxis bekannten Stand der Technik trocken laufender Rührwerkskugelmühlen vorkommende Anbacken oder Ansetzen des Mahlgutes auf, wodurch dieses statische Sieb verstopft wird, was wiederum den Betrieb einer solchen Rührwerkskugelmühle stört oder sogar verhindert. Wenn solche Anbackungen und Ansätze zusätzlich "von hinten" in den Mahlraum hineinwachsen, wächst der Zwischenraum zwischen dem rotierenden Korb und dem statischen Sieb zu, was zu weiteren Betriebsstörungen bei solchen Rührwerkskugelmühlen führt. Durch diese Nachteile ist dann ein kontinuierlicher Betrieb nicht mehr möglich.

Um diesen Nachteilen entgegenzuwirken ist bei der Rührwerkskugelmühle 1 auf der Austragsseite 6 ferner ein das Mühlengehäuse 2 abschließender Mühlenboden 13 vorhanden, der Austragsgas-Eintrittsbohrungen 14 zum Eintritt von Austragsgas 9 (in den Fig. 1 und 2 mit Pfeilen mit kurzgestrichelten Linien dargestellt) in den Mahlraum 3 aufweist, wozu Einzelheiten in der vergrößerten Darstellung der Fig. 2 gut zu erkennen sind.

Diese Austragsgas-Eintrittsbohrungen 14 sind mit einem Sieb 15, wie beispielsweise einem Spaltsieb, abgedeckt. Ferner sind die Austragsgas-Eintrittsbohrungen 14 zum Eintritt des Austragsgases 9 in den Mahlraum 3 so angeordnet und/oder ausgerichtet, dass das Austragsgas 9 zumindest teilweise, bevorzugt im Wesentlichen entgegen der Transportrichtung T in den Mahlraum 3 einströmt. Zur Versorgung der Austragsgas-Eintrittsbohrungen 14 mit dem Austragsgas 9 ist ein spiralförmiges Austragsgas-Verteilergehäuse 16 vorgesehen, das um den Produktauslauf **6'** herumgeht. Das Austragsgas-Verteilergehäuse 16 ist mit einer Austragsgas-Ansaugleitung 17 verbunden, so dass alle Austragsgas-Eintrittsbohrungen 14 gemeinsam von einer Austragsgasquelle (nicht gezeigt) versorgt werden.

Im Betrieb der Rührwerkskugelmühle 1 wird das Austragsgas 9 auf der Austragsseite 6 im Bereich des Trennsystems 8 in den Mahlraum 3 geleitet. Dies führt dazu, dass das Austragsgas 9 zusammen mit dem Gasvolumenstrom 10 und dem gemahlenen Mahlgut 7' bezüglich der Transportrichtung T radial oder senkrecht dazu durch das Trennsystem 8 hindurch geht und so das Austragsgas 9, der Gasvolumenstrom 10 und das gemahlene Mahlgut 7' den Mahlraum 3 durch das Trennsystem 8 und weiter durch den Produktauslauf 6' verlassen.

Durch die Anordnung und Ausrichtung der Austragsgas-Eintrittsbohrungen 14 wird das Austragsgas 9 auf der Austragsseite 6 im Bereich des Trennsystems 8 in einer von der Transportrichtung T abweichenden Richtung in den Mahlraum 3 geleitet. Die Prozesse im Mahlraum 3, d.h. der Transport des zu mahlenden Mahlgutes 7 längs der Rührwelle 4 in der Richtung von der Eintragsseite 5 zur Austragsseite 6 und der Mahlvorgang als solcher, werden von dem einströmenden Austragsgas 9 nicht beeinflusst, da das Austragsgas 9 diese Bereiche des Mahlraumes 3 nicht erreicht, sondern entsprechend der allgemeinen Transportbewegung des Mahlgutes 7, 7' in das Trennsystem 8 strömt.

Zu beachten ist, dass der Gasvolumenstrom 10, wie oben angegeben, nur gering ist und nur 5 % bis 20 %, vorzugsweise nur 5 % bis 10 % der gesamten Gasmenge ausmacht, die die Rührwerksmühle 1 durch das Trennsystem 8 und den Produktauslauf 6' verlässt. Anders ausgedrückt, ist der Anteil des Austragsgases 9 an der gesamten Gasmenge, die die Rührwerksmühle 1 durch das Trennsystem 8 und den Produktauslauf 6' verlässt, bei dem vorliegenden Ausführungsbeispiel mindestens 80 %, vorzugsweise mindestens 90 %, und höchstens 95 %.

Dabei wird die Zuführung von Austragsgas 9 so gewählt, dass die Beladung des gesamten die Rührwerksmühle 1 durch das Trennsystem 8 und den Produktauslauf 6' verlassenden Gases mit ausgetragenem Mahlgut 7' etwa 0,3 kg/m³ bis 0,7 kg/m³, bevorzugt etwa 0,4 kg/m³ bis 0,6 kg/m³, beträgt.

Das statische Sieb 12 des Trennsystems 8 ist ferner mit Vorzug so gestaltet, dass er eine freie Lochfläche hat, die so gewählt ist, dass die Durchtrittsgeschwindigkeit des die Rührwerksmühle 1 durch das Trennsystem 8 und den Produktauslauf 6' verlassenden Gases (Volumenstromes) etwa 10 m/s bis 30 m/s, bevorzugt 15 m/s bis 25 m/s beträgt. Diese Durchtrittsgeschwindigkeit oder Strömungsgeschwindigkeit ist folgendermaßen definiert: $Durchtrittsgeschwindigkeit = Volumenstrom / freie Lochfläche$

Mit dem Austragsgas 9 wird sozusagen das gemahlene Mahlgut 7' unmittelbar vor dem Trennsystem 8 auf eine höhere Geschwindigkeit gebracht, so dass es den rotierenden Korb 18 und vor allem das statische Sieb 12 leicht passieren kann und nicht an den entsprechenden Oberflächen hängen bleibt, wie oben erläutert wurde. Dieser Volumenstrom kann allgemein so gewählt werden, dass ein sicherer Produkttransport aus dem Mahlraum 3 durch das Trennsystem 8 nach außen erfolgt. Der rotierende Korb 18 und vor allem das statische Sieb 12 bleiben frei und behindern einen kontinuierlichen Betrieb der Rührwerkskugelmühle 1 nicht.

Auch wenn vorstehend beschrieben wurde, das Austragsgas 9 entgegen der Transport- oder Förderrichtung T des Mahlgutes 7 längs der Rührwelle 4 zuzuführen, so ist dies nicht beschränkend gedacht. Vorzugsweise ist die Einströmrichtung des Austragsgases 9 Austragsgas-Eintrittsbohrungen 14 in den Mahlraum 3 so, dass diese Einströmrichtung zu der besagten Transportrichtung T unter einem Winkel von > 0 ° erfolgt, insbesondere einem Winkel zwischen 90 ° und 180 °. Mit anderen Worten ist es bevorzugt, dass das Austragsgas 9 nicht in der Transport- oder Förderrichtung T des Mahlgutes 7 längs der Rührwelle 4 zugeführt wird.

Die Rührwerkskugelmühle 1 kann noch gemäß den in der Fig. 1 gezeigten Ausführungsbeispiel einen Windsichter 11 enthalten, der In-Line mit dem die Rührwerkskugelmühle 1 durch das Trennsystem 8 und den Produktauslauf 6' verlassenden Gas-Mahlgut-Gemisch beaufschlagt wird.

### Bezugszeichenliste

- 1: Rührwerkskugelmühle
- 2: Mühlengehäuse
- 3: Mahlraum
- 4: Rührwelle
- 4': Rührelemente
- 5: Eintragsseite
- 5': Produkteinlauf
- 6: Austragsseite
- 6': Produktauslauf
- 7: zu mahlendes Mahlgut
- 7': gemahlenes Mahlgut
- 8: Trennsystem
- 9: Austragsgas
- 10: Gasvolumenstrom
- 11: Windsichter
- 12: statisches Sieb
- 13: Mühlenboden
- 14: Austragsgas-Eintrittsbohrungen
- 15: Sieb
- 16: spiralförmiges Austragsgas-Verteilergehäuse
- 17: Austragsgas-Ansaugleitung
- 18: Korb
- A: Axialrichtung
- M: Mahlkörper
- T: Transportrichtung

## Patentansprüche

1. Verfahren zum trockenen Betrieb einer Rührwerkskugelmühle (1) mit einem Mühlengehäuse (2), das einen Mahlraum (3) umschließt, in dem eine drehbare Rührwelle (4) horizontal zwischen einer Eintragsseite (5) und einer Austragsseite (6) verläuft und in dem sich Mahlkörper (M) befinden, wobei
- auf der Eintragsseite (5) durch einen Produkteinlauf (5') zu mahlendes Mahlgut (7) in den Mahlraum (3) zugeführt wird,
- das zu mahlende Mahlgut (7) von der Eintragsseite (5) längs der Rührwelle (4) in einer Transportrichtung (T) parallel zur Axialrichtung (A) der Rührwelle (4) zur Austragsseite (6) transportiert und dabei durch die Mahlkörper (M) gemahlen wird,
- gemahlenes Mahlgut (7') auf der Austragsseite (6) aus dem Mahlraum (3) austritt, indem es bezüglich der Transportrichtung (T) radial durch ein Trennsystem (8) hindurch geht, das die Mahlkörper (M) abhält, und
- das gemahlene Mahlgut (7') danach die Rührwerkskugelmühle (1) durch einen dem Trennsystem (8) nachgeschalteten Produktauslauf (6') verlässt,
**dadurch gekennzeichnet,**
**dass** ein Austragsgas (9) auf der Austragsseite (6) im Bereich des Trennsystems (8) zumindest teilweise entgegen der Transportrichtung (T) in den Mahlraum (3) geleitet wird, zusammen mit gemahlenem Mahlgut (7') bezüglich der Transportrichtung (T) radial durch das Trennsystem (8) hindurch geht und so den Mahlraum (3) zusammen mit gemahlenem Mahlgut (7') durch das Trennsystem (8) und weiter durch den Produktauslauf (6') verlässt.

2. Verfahren nach Anspruch 1,
**dadurch gekennzeichnet,**
**dass** das Austragsgas (9) auf der Austragsseite (6) im Bereich des Trennsystems (8) im Wesentlichen entgegen der Transportrichtung (T) in den Mahlraum (3) geleitet wird.

3. Verfahren nach Anspruch 1 oder 2,
**dadurch gekennzeichnet,**
**dass** zusätzlich zu dem zu mahlenden Mahlgut (7) auf der Eintragsseite (5) der Rührwerksmühle (1) ein Gasvolumenstrom (10) in den Mahlraum (3) eingebracht wird, und dass der Gasvolumenstrom (10) zum Transport des zu mahlenden Mahlgutes (7) beiträgt,
**dass** der Gasvolumenstrom (10) nur 5 % bis 20 %, vorzugsweise 5 % bis 10 % der gesamten Gasmenge ausmacht, die die Rührwerksmühle (1) durch das Trennsystem (8) und den Produktauslauf (6') verlässt, und
**dass** die Zuführung von Austragsgas (9) so gewählt wird, dass die Beladung des gesamten die Rührwerksmühle (1) durch das Trennsystem (8) und den Produktauslauf (6') verlassenden Gases mit ausgetragenem Mahlgut (7') etwa 0,3 kg/m³ bis 0,7 kg/m³ beträgt.

4. Verfahren nach Anspruch 3,
**dadurch gekennzeichnet,**
**dass** die Beladung des gesamten die Rührwerksmühle (1) durch das Trennsystem (8) und den Produktauslauf (6') verlassenden Gases mit ausgetragenem Mahlgut (7') etwa 0,4 kg/m³ bis 0,6 kg/m³ beträgt.

5. Verfahren nach einem der vorhergehenden Ansprüche,
**dadurch gekennzeichnet,**
**dass** ein Windsichter (11) In-Line mit dem die Rührwerksmühle (1) durch das Trennsystem (8) und den Produktauslauf (6') verlassenden Gas-Mahlgut-Gemisch beaufschlagt wird.

6. Rührwerkskugelmühle (1) zur Durchführung des Verfahrens nach einem der Ansprüche 1 bis 5,
**dadurch gekennzeichnet,**
**dass** auf der Austragsseite (6) ein Mühlenboden (13) vorhanden ist, der Austragsgas-Eintrittsbohrungen (14) zum Eintritt des Austragsgases (9) in den Mahlraum (3) aufweist, und dass diese Austragsgas-Eintrittsbohrungen (14) mit einem Sieb (15) abgedeckt sind, und
**dass** die Austragsgas-Eintrittsbohrungen (14) zum Eintritt des Austragsgases (9) in den Mahlraum (3) so angeordnet und/oder ausgerichtet sind, dass Austragsgas (9) zumindest teilweise entgegen der Transportrichtung (T) in den Mahlraum (3) eingebracht wird, sowie
**dass** das Trennsystem (8) ein statisches Sieb (12) mit einer freien Lochfläche hat, die so gewählt ist, dass die Durchtrittsgeschwindigkeit des die Rührwerksmühle (1) durch das Trennsystem (8) und den Produktauslauf (6') verlassenden Gases etwa 10 m/s bis 30 m/s beträgt.

7. Rührwerkskugelmühle (1) nach Anspruch 6,
**dadurch gekennzeichnet,**
**dass** die Austragsgas-Eintrittsbohrungen (14) zum Eintritt des Austragsgases (9) in den Mahlraum (3) so angeordnet und/oder ausgerichtet sind, dass Austragsgas (9) im Wesentlichen entgegen der Transportrichtung (T) in den Mahlraum (3) eingebracht wird.

8. Rührwerkskugelmühle (1) nach Anspruch 6 oder 7,
**dadurch gekennzeichnet,**
**dass** das Trennsystem (8) ein statisches Sieb (12) mit einer freien Lochfläche hat, die so gewählt ist, dass die Durchtrittsgeschwindigkeit des die Rührwerksmühle (1) durch das Trennsystem (8) und den Produktauslauf (6') verlassenden Gases etwa 15 m/s bis 25 m/s beträgt.

9. Rührwerkskugelmühle (1) nach einem der Ansprüche 6 bis 8,
**dadurch gekennzeichnet,**
**dass** die Austragsgas-Eintrittsbohrungen (14) über ein spiralförmiges Austragsgas-Verteilergehäuse (16) mit einer gemeinsamen Austragsgas-Ansaugleitung (17) versorgt werden.

## Claims

1. Method for the dry operation of a stirring ball mill (1) with a mill housing (2) enclosing a grinding chamber (3) in which a rotatable agitator shaft (4) runs horizontally between an inlet side (5) and a discharge side (6) and in which grinding media (M) are located, wherein:
- material (7) to be ground is fed into the grinding chamber (3) on the inlet side (5) through a product inlet (5'),
- the material (7) to be ground is transported from the inlet side (5) along the agitator shaft (4) in a transport direction (T) parallel to the axial direction (A) of the agitator shaft (4) to the discharge side (6) and is thereby ground by the grinding media (M),
- ground material (7') exits the grinding chamber (3) on the discharge side (6) by passing radially with respect to the transport direction (T) through a separation system (8), which holds the grinding media (M), and
- the ground material (7') then leaves the stirring ball mill (1) through a product outlet (6') downstream of the separation system (8),
**characterized in that**
a discharge gas (9) is directed at least partially against the transport direction (T) into the grinding chamber (3) on the discharge side (6) in the region of the separation system (8), passes radially with respect to the transport direction (T) together with ground material (7') through the separation system (8) and thus leaves the grinding chamber (3) together with ground material (7') through the separation system (8) and further through the product outlet (6').

2. Method according to claim 1,
**characterized in that**
the discharge gas (9) on the discharge side (6) in the area of the separation system (8) is directed substantially against the transport direction (T) into the grinding chamber (3).

3. Method according to claim 1 or 2,
**characterized in that**
in addition to the material to be ground (7) on the inlet side (5) of the agitator mill (1), a gas volume flow (10) is introduced into the grinding chamber (3), and that the gas volume flow (10) contributes to the transport of the material to be ground (7),
the gas volume flow (10) constitutes only 5% to 20%, preferably 5% to 10%, of the total amount of gas leaving the agitator mill (1) through the separation system (8) and the product outlet (6'), and
the supply of discharge gas (9) is selected such that the load of the total gas with discharged material (7') leaving the agitator mill (1) through the separation system (8) and the product outlet (6') is approximately 0.3 kg/m³ to 0.7 kg/m³.

4. Method according to claim 3,
**characterized in that**
the load of the total gas with discharged material (7') leaving the agitator mill (1) through the separation system (8) and the product outlet (6') is approximately 0.4 kg/m³ to 0.6 kg/m³.

5. Method according to one of the preceding claims,
**characterized in that**
an air classifier (11) is supplied in-line with the gasground material mixture leaving the agitator mill (1) through the separation system (8) and the product outlet (6').

6. Stirring ball mill (1) for carrying out the method according to one of claims 1 to 5,
**characterized in that**
a mill floor (13) is provided on the discharge side (6) which has discharge gas inlet bores (14) for the discharge gas (9) to enter into the grinding chamber (3), and that these discharge gas inlet bores (14) are covered with a screen (15), and
the discharge gas inlet bores (14) for the discharge gas (9) to enter into the grinding chamber (3) are arranged and/or oriented such that discharge gas (9) is introduced at least partially into the grinding chamber (3) against the transport direction (T), and
the separation system (8) has a static sieve (12) with a free perforation area selected such that the passing velocity of the gas leaving the agitator mill (1) through the separation system (8) and the product outlet (6') is approximately 10 m/s to 30 m/s.

7. Stirring ball mill (1) according to claim 6,
**characterized in that**
the discharge gas inlet bores (14) for the entry of the discharge gas (9) into the grinding chamber (3) are arranged and/or aligned such that discharge gas (9) is introduced into the grinding chamber (3) substantially against the transport direction (T).

8. Stirring ball mill (1) according to claim 6 or 7,
**characterized in that**
the separation system (8) has a static sieve (12) with a free perforation area which is selected such that the passing velocity of the gas leaving the agitator mill (1) through the separation system (8) and the product outlet (6') is approximately 15 m/s to 25 m/s.

9. Stirring ball mill (1) according to one of claims 6 to 8,
**characterized in that**
the discharge gas inlet bores (14) are supplied via a spiral discharge gas distribution housing (16) with a common discharge gas intake line (17).

## Revendications

1. Procédé de fonctionnement à sec d'un broyeur à billes à agitateur (1) comportant un carter (2) de broyeur renfermant une chambre de broyage (3) dans laquelle un arbre d'agitateur (4) rotatif se trouve horizontalement entre un côté d'entrée (5) et un côté de sortie (6), et dans laquelle sont situés des éléments de broyage (M), cependant:
- matériau à broyer (7) est introduit dans la chambre de broyage (3) par le côté d'entrée (5) via une entrée de produit (5'),
- le matériau à broyer (7) est transporté de côté d'entrée (5) le long de l'arbre d'agitateur (4) dans une direction de transport (T) parallèle à l'axe (A) de l'arbre d'agitateur (4) jusqu'à le côté de sortie (6) et y est broyé par les éléments de broyage (M),
- le matériau broyé (7') sort de la chambre de broyage (3) par le côté de sortie (6) en passant radialement à l'encontre de la direction de transport (T) à travers un système de séparation (8) qu' empêche le matériau broyé (M), et
- le matériau broyé (7') de quitte le broyeur à billes à agitateur (1) par une sortie de produit (6') en aval du système de séparation (8),
**caractérisée en ce qu'**
un gaz de décharge (9) du côté de la sortie (6) dans la zone du système de séparation (8) est dirigé au moins partiellement à l'encontre de la direction du transport (T) dans la chambre de broyage (3), passe avec le matériau broyé (7') radialement à travers le système de séparation (8) à l'encontre de la direction du transport (T) et quitte ainsi la chambre de broyage (3) avec le matériau broyé (7') à travers le système de séparation (8) et plus loin par la sortie de produit (6').

2. Procédé selon la revendication 1,
**caractérisée en ce que**
le gaz de décharge (9) est dirigé du côté de sortie (6) dans la zone du système de séparation (8) essentiellement à l'encontre de la direction de transport (T) dans la chambre de broyage (3).

3. Procédé selon la revendication 1 ou 2,
**caractérisée en ce que**
plus du matériau à broyer (7) du côté d'entrée (5) du broyeur à agitateur (1), un débit volumique de gaz (10) est introduit dans la chambre de broyage (3), et que ce débit volumique de gaz (10) contribue au transport du matériau à broyer (7),
le débit volumique de gaz (10) ne représente que 5 % à 20 %, de préférence 5 % à 10 %, de la quantité totale de gaz quittant le broyeur à agitateur (1) par le système de séparation (8) et la sortie de produit (6'), et l'alimentation en gaz de décharge (9) est choisie de manière à ce que la charge de gaz avec le matériau broyé (7') totale quittant le broyeur à agitateur (1) par le système de séparation (8) et la sortie de produit (6') est d'environ 0,3 kg/m³ à 0,7 kg/m³.

4. Procédé selon la revendication 3,
**caractérisée en ce que**
la charge de gaz avec le matériau broyé (7') totale quittant le broyeur à agitateur (1) par le système de séparation (8) et la sortie de produit (6') est d'environ 0,4 kg/m³ à 0,6 kg/m³.

5. Procédé selon l'une quelconque des revendications précédentes,
**caractérisée en ce qu'**
un classificateur d'air (11) est fourni en ligne avec le mélange gaz-matière broyée quittant le broyeur à agitateur (1) à travers le système de séparation (8) et la sortie de produit (6').

6. Broyeur à billes à agitateur (1) pour la mise en œuvre du procédé selon l'une quelconque des revendications 1 à 5,
**caractérisée en ce que**
un fond de broyeur (13) est prévu du côté de la sortie (6), comportant des orifices d'entrée de gaz de sortie (14) pour l' entrée du gaz de sortie (9) dans la chambre de broyage (3), et que ces orifices d'entrée de gaz de sortie (14) étant recouverts d'un tamis (15), et
les orifices d'entrée de gaz de sortie (14) permettant au gaz de sortie (9) pour l' entrée dans la chambre de broyage (3) sont disposés et/ou orientés de manière à ce que le gaz de sortie (9) est introduit au moins partiellement dans la chambre de broyage (3) à l'encontre de la direction du transport (T), ainsi que
le système de séparation (8) comporte un tamis statique (12) dont la surface de perforation libre est choisie de manière à ce que la vitesse de passage du produit à travers le broyeur à billes à agitateur (1), à travers le système de séparation (8) et à la sortie de produit (6') est d'environ 10 à 30 m/s.

7. Broyeur à billes à agitateur (1) selon la revendication 6,
**caractérisée en ce que**
les orifices d'entrée de gaz de sortie (14) pour l'entrée du gaz de sortie (9) dans la chambre de broyage (3) sont disposés et/ou orientés de manière à ce que le gaz de sortie (9) est introduit essentiellement dans la chambre de broyage (3) à l'encontre la direction du transport (T),

8. Broyeur à billes à agitateur (1) selon la revendication 6 ou 7,
**caractérisée en ce que**
le système de séparation (8) comporte un tamis statique (12) avec une zone de perforation libre qui est choisie de manière à ce que la vitesse du gaz quittant le broyeur à agitateur (1) à travers le système de séparation (8) et la sortie du produit (6') est d'environ 15 m/s à 25 m/s.

9. Broyeur à billes à agitateur (1) selon quelconque des revendications 6 à 8,
**caractérisée en ce que**
les orifices d'entrée de gaz de sortie (14) sont alimentés via un boîtier de distribution de gaz de sortie (16) spiralé avec une conduite d'entrée de gaz de sortie (17) commune.
